# EUROPÄISCHE PATENTSCHRIFT

(11) **EP 1 005 105 B1**
(45) Veröffentlichungstag und Bekanntmachung des Hinweises auf die Patenterteilung: **12.01.2005**
(21) Anmeldenummer: 99122607.7
(22) Anmeldetag: 13.11.1999
(51) Int. Cl.: H01Q 3/26, H01Q 3/42, H01Q 1/28

(54) **Einrichtung zur Erzeugung und automatischen Nachführung von Antennen-Diagrammen in der Elevationsrichtung für Luftfahrzeuge bei Flugmanövern zum Zwecke der Datenübertragung**
Arrangement for generating and automatic tracking of antenna diagrams in elevation for aircrafts during flight manoeuvres with the purpose of data transmission
Arrangement pour générer et poursuivre automatiquement des diagrammes d' antenne dans le sens de l' élévation pour des aéronefs pendant des manoeuvres de vol afin de transmettre des données

(30) Priorität: 23.11.1998 DE 19853933
(43) Veröffentlichungstag der Anmeldung: 31.05.2000
(73) Patentinhaber: EADS Deutschland GmbH, 81663 München (DE)
(72) Erfinder: Mehltretter, Ludwig, 85521 Riemerling (DE)

(56) Entgegenhaltungen:
- EP-A- 0 731 523
- US-A- 3 766 558
- US-A- 3 833 904
- US-A- 4 731 614

## Beschreibung

Die Erfindung betrifft eine Einrichtung zur Erzeugung und automatischen Nachführung von Antennen-Diagrammen in der Elevationsrichtung für Luftfahrzeuge, wie Flugzeuge oder erdgebundene Flugkörper, bei Flugmanövern zum Zwecke der Datenübertragung, insbesondere der Breitband-Datenübertragung.

Die Breitband-Datenübertragung zwischen sich relativ zueinander bewegenden Flugzeugen muß im höheren Frequenzbereich, also im Mikrowellenbereich, erfolgen, da nur dort ausreichend viele Übertragungskanäle mit größerer Bandbreite zur Verfügung stehen. Da aber die Freiraumdämpfung mit wachsender Frequenz immer höher wird und die Sendeleistung nicht beliebig erhöht werden kann, müssen Antennen mit höherem Gewinn, also gerichtete Antennen eingesetzt werden.

Zur schnellen Nachführung von Richtantennen sind sogenannte Phased-Array-Antennen im Bereich der Radar-Technik bekannt. Der Nachteil dieser üblichen Phased-Array-Antennen ist, daß sie zur Ausrichtung der Antennen-Diagramme Phasenschieber im Sende-Frequenzbereich verwenden, die vor allem bei höheren Frequenzen eine beträchtliche Dämpfung in den Phasen-Netzwerken bewirken und aufgrund der Anforderungen an die Phasenstabilität verhältnismäßig aufwendig sind.

In der Druckschrift US 5 493 306 ist eine phasengesteuerte Antenne für automatisches Scannen mittels Nachführung eines Antennendiagramms über einen vorgegebenen Winkelbereich beschrieben. Hierbei werden phasenschiebende Verzögerungsleitungen in der Zwischenfrequenzebene angeordnet und die Zwischenfrequenz wird in den einzelnen Zweigen mit dem Signal eines Lokaloszillators in je einem Mischer gemischt, bevor das hochfrequente Signal den einzelnen Antennen des Arrays zugeleitet wird. Die Phasenverschiebung zur Nachführung des Antennendiagramms erfolgt nach dem Prinzip der Butler-Matrix, in deren Netzwerk die Verzögerungsleitungen eingebunden sind.

Weiterhin ist aus der Druckschrift DE 197 37 136 A1 eine Antenne mit azimuthal steuerbarer Richtwirkung für die Kommunikation zwischen einer ortsfesten und mehreren mobilen Stationen bekannt geworden, bei der eine Einstellung der Phase im Zwischenfrequenzbereich erfolgt, wobei vor und hinter dem Schaltungsteil zur Phaseneinstellung eine Frequenzumsetzung mittels je eines Oszillators und eines Mischers erfolgt.

Für den Einsatz bei Radargeräten ist das sogenannte Frequency-Scanning-Verfahren bekannt, das auf einstellbare Phasenschieber verzichtet und daher billiger ist. Bei diesem Frequency-Scanning-Verfahren werden die einzelnen Antennen eines Arrays mit unterschiedlich langen Zuleitungen gespeist, so daß sich in Abhängigkeit der eingespeisten Frequenz unterschiedliche Phasenlagen an den einzelnen Antennen einstellen, woraus sich unterschiedliche Abstrahlwinkel ergeben. Dieses Verfahren ist für die Datenübertragung leider unbrauchbar, da sich die Sendefrequenz je nach der erforderlichen Abstrahlrichtung verändert, so daß der Empfang mit einer Gegenstelle nur schwer zu realisieren ist und eine Antennen-Nachführung nach demselben Prinzip völlig unmöglich ist.

Durch die Relativbewegung zwischen den Flugzeugen ist auch eine Nachführung im Azimuth-Bereich erforderlich, wobei die erforderliche Nachführungsrate relativ gering (einige Sekunden) ist. Demgegenüber muß die erforderliche Nachführungsrate zur Ausrichtung der Antennen im Elevations-Bereich auf Grund der möglichen Flugmanöver vor allem durch die üblicherweise sich schnell ändernden Fluglagen in der Rollachse der Flugzeuge sehr viel höher sein. Die Festlegung des jeweiligen Elevationswinkels erfolgt in Abhängigkeit der Lagewinkel, d.h. dem Roll- und dem Nickwinkel des Flugzeuges, und des Azimuthwinkels zur Gegenstelle.

Aus der US 3 766 558 ist eine Array-Antennenanordnung bekannt, welche dazu vorgesehen ist, einen Radarstrahl auf elektronischem Wege in eine gewünschte Richtung abzulenken, wobei dies in einer oder in zwei Ebenen erfolgen kann. Bei einer Abtastanordnung, die zum Abtasten in der Horizontalebene vorgesehen ist, sind ein erster Oszillator zur Erzeugung einer Übertragungsfrequenz f₀ und ein zweiter Oszillator zur Erzeugung einer Steuerfrequenz f_{S} für die Ausrichtung des Antennendiagramms vorgesehen. Die Ausgangssignale f₀ und f_{S} der beiden Oszillatoren werden in einem Mischer zu Summen- bzw. Differenzsignalen f₀ + f_{S} bzw. f₀ - f_{S} kombiniert. Das Summensignal f₀ + f_{S} wird ersten Eingängen von jeweiligen in Speisenetzwerken der einzelnen Antennen des Antennen-Array's enthaltenen Mischern zugeführt, wogegen das Differenzsignal f₀ - f_{S} von jeweiligen Abgriffen an verschiedenen Stellen einer Verzögerungsleitungsanordnung zweiten Eingängen der besagten Mischer zugeführt wird. Während das Ausgangssignal des ersten Oszillators in seiner Frequenz fest bleibt, erzeugt der zweite Oszillator ein Steuersignal über einen vorgegebenen Bereich. Durch die Verzögerungsleitungsanordnung wird an deren einzelnen Abgriffen eine jeweilige Phasenverschiebung so erzeugt, daß sich bei einer Veränderung der Steuerfrequenz des zweiten Oszillators unterschiedliche Abstrahlwinkel von dem Antennen-Array ergeben. Aufgrund der Mischung von Summensignal f₀ + f_{S} und Differenzsignal f₀ - f_{S} in den zweiten Mischern ergibt sich eine Verdopplung der abgestrahlten Übertragungsfrequenz zu 2f₀, wogegen die Mischung zu einer Aufhebung der in den beiden Signalen enthaltenen Steuerfrequenz f_{S} führt. Trotz Variation des Steuersignals f_{S} bleibt das Übertragungssignal folglich auf der konstanten doppelten Frequenz des ersten Oszillators. Da das von der Verzögerungsleitungsanordnung verarbeitete Signal f₀ - f_{S} eine Frequenz hat, die sich nicht wesentlich von der Übertragungsfrequenz f₀ unterscheidet, muß die Verzögerungsleitungsanordnung für das Erzeugen einer genau definierten Phasenverschiebung bei dieser hohen Frequenz geeignet sein, was einen verhältnismäßig hohen gerätetechnischen Aufwand mit sich bringt.

Der Erfindung liegt die Aufgabe zugrunde, eine Einrichtung zu schaffen, mit der eine Nutzdaten-Übertragung zwischen Flugzeugen während Flugmanövern und eine schnelle Nachführung von Antennen-Diagrammen in der Elevationsrichtung bei geringem funktionalem und gerätetechnischem Aufwand möglich ist.

Ein Vorteil der Erfindung ist, daß die Datenübertragung unabhängig vom Winkel, unter dem sich die miteinander kommunizierenden Flugzeuge zueinander befinden, bei konstanter TrägerFrequenz erfolgen kann. Ein weiterer Vorteil ist, daß die Phasenverschiebung, die zur Ausrichtung der Antennen-Diagramme der beteiligten Teil-Antennen erforderlich ist, auf niedrigen Frequenzen erzeugt wird, so daß mit dem Einsatz verhältnismäßig preisgünstiger Bauteile für die Sende- und Empfangseinrichtungen ohne Aufwand eine hohe Stabilität der Nachführung erreicht werden kann.

Der verbleibende kritische Teil der Schaltung im hohem Frequenzbereich ist weitgehend unproblematisch hinsichtlich der Übertragungs-Qualität, da sich die Antennen-Baugruppe mit den Funktionen zur Erzeugung und Nachführung der Antennen-Diagramme in unmittelbarer Nähe des Antennen-Einspeise-punkts befindet und sich auf kleinsten Raum erstreckt. Somit sind die Zuleitungen äußerst kurz, daher für Phasenänderungen unempfindlich und praktisch dämpfungsfrei.

Ein weiterer Vorteil besteht in der Tatsache, daß für den Sendeteil keine teuere Endstufe mit hoher Leistung benötigt wird, sondern eine Anzahl kleiner preisgünstiger parallel geschalteter Sende-Verstärker geringer Leistung verwendet werden. Durch diese Parallelschaltung von mehreren Sende-Endstufen oder Antennen-Baugruppen erhöht sich zudem die Zuverlässigkeit der erfindungsgemäßen Vorrichtung.

Die Aufgabe wird mit den Merkmalen des Hauptanspruches gelöst. Alternative Ausführungsformen sind in den Unteransprüchen angegeben.

Im folgenden wird die Erfindung anhand der beigefügten Figuren 1, 2 und 3 beschrieben, die zeigen:
- Fig. 1: ein Blockschaltbild, das schematisch den funktionalen Aufbau der erfindungsgemäßen Anordnung zur Erzeugung und Nachführung eines Antennen-Diagramms darstellt,
- Fig. 2: ein Beispiel für die Gestalt eines von der Anordnung erzeugten Antennen-Diagramms in verschiedenen Diagramm-Schwenkpositionen und
- Fig. 3: die Anordnung eines möglichen Antennenarrays in einer gemeinsamen Einheit.

Das in Fig. 1 gezeigte Blockschaltbild zeigt die erfindungsgemäße Anordnung 1 zur Erzeugung und Nachführung von Antennen-Diagrammen mit einer Systemsteuerung 3, einem Modulator 5, einem Demodulator 6 und einer Oszillatoreinheit 7, umfassend einen ersten 8 und einen zweiten 9 Oszillator, die zweckmäßigerweise zusammen in einem Modul ausgebildet sind. Diese speisen Netzwerke oder-Baugruppen 11, 12, 13, 14 , 15, die einen Sendezweig 21 und einen Empfangszweig 22 umfassen.

Jeder Sendezweig 21 steht über eine Leitung 23 mit dem Modulator 5 und jeder Empfangszweig 22 mit einer Leitung 24 mit dem Demodulator 6 in Verbindung. Sowohl der erste Oszillator 8 als auch der zweite Oszillator 9 sind mit der Systemsteuerung 3 verbunden, über die die Anordnung der Figur 1 mit anderen Flugzeugsystemen, insbesondere dem Lagereferenzsystem 25 des Flugzeugs verbunden ist. Der Modulator 5 dient dazu, hochfrequente Signale mit Nutzdaten zu beaufschlagen. Dementsprechend setzt der Demodulator 6 empfangene modulierte hochfrequente Signale in digitale Signale (Nutzdaten) um, die dann weiterverarbeitet werden können.

Jeder Sendezweig 21 weist auf der Seite des Modulators 5 einen ersten Mischer 31 auf, der von dem ersten Oszillator 8 empfangene hochfrequente Signale mit den vom Modulator 5 kommenden Signalen mischt. Dadurch wird das vom Modulator 5 kommende Signal, das eine Zwischenfrequenz darstellt, in ein Signal mit einer um die Ausrichtungsfrequenz unterschiedlichen Frequenz umgesetzt. Von dem Modulator 5 aus gesehen ist dem ersten Mischer 31 eine Verzögerungsleitung 33a nachgeschaltet, die das Signal durch die Sende-Ausrichtungsfrequenz mit einer Phasenverschiebung beaufschlagt und das zu einem zweiten Mischer 35 geführt wird. Der zweite Mischer 35 mischt das von der Verzögerungsleitung 33a kommende Signal mit dem von dem zweiten Oszillator 9 erzeugten Signal. Dadurch wird das von der Verzögerungsleitung 33a kommende Signal in ein Signal mit der Sende-Übertragungsfrequenz umgesetzt. Dieses Signal wird zu einem Sende-Endverstärker oder einer Sende-Endstufe 37 geführt, das mit einer Sendeantenne 39 in Verbindung steht. Vorzugsweise sind die Sendezweige 21 hardwaremäßig auf einer Antennen-Baugruppe, also z.B. auf einer Platine integriert.

In ähnlicher Weise umfaßt der Empfangszweig 22 eine Empfangsantenne 49 und weiterhin von dieser aus gesehen einen Empfangsverstärker 47, einen ersten Mischer 45, eine Verzögerungsleitung 43a, 43b, 43c, 43d, 43e und einen zweiten Mischer 41 auf. Dabei ist der erste Mischer 45 mit dem zweiten Oszillator 9 und der zweite Mischer 41 mit dem ersten Oszillator 8 verbunden. Auf diese Weise wird das von der Empfangsantenne 49 kommende Signal mit der Empfangs-Übertragungsfrequenz mit dem vom zweiten Oszillator 9 erzeugten Signal gemischt und zu einem Signal mit einer Sende-Ausrichtungs-Frequenz verändert. Dieses Signal wird durch die Verzögerungsleitung 43a, 43b, 43c, 43d, 43e mit einer Phasenverschiebung beaufschlagt, dem zweiten Mischer 41 zugeführt und durch diesen mit einem von dem ersten Oszillator 8 kommenden Signal gemischt, so daß das Signal eine konstante Sende-Zwischenfrequenz erhält. Der Schalter 8b und der Schalter 9b , die durch die Systemsteuerung geschaltet werden, sorgen dafür, daß für die Sendephase die Mischer 31 bzw. 35 des Sendezweigs und für die Empfangsphase die Mischer 41 bzw. 45 des Empfangszweigs mit Oszillatorsignalen versorgt werden.

Die Empfangs-Übertragungsfrequenz ist dabei vorzugsweise gleich der Sende-Übertragungsfrequenz und liegt beispielsweise im Bereich von 10 GHz. Die Sende-Ausrichtungsfrequenz bzw. die Empfangs-Ausrichtungsfrequenz ist jedoch geringer als die Sende-Übertragungsfrequenz bzw. die Empfangs-Übertragungsfrequenz, die beide vorzugsweise im Bereich von 1 GHz liegen.

In der Ausrichtungsanordnung 1 sind parallel zum beschriebenen Antennen-Netzwerk 11 weitere Antennen-Netzwerke 12, 13, 14, 15 angeordnet. Diese weisen im wesentlichen dieselben Komponenten wie das beschriebene Antennen-Netzwerk 11 auf. In entsprechender Weise wurden Bauteile mit derselben Funktion in den verschiedenen parallel zueinander arbeitenden Antennen-Netzwerken mit denselben Bezugszeichen versehen. Die Antennen-Netzwerke 12, 13, 14, 15 weisen also in ihrem Sendezweig 21 jeweils einen ersten Mischer 31, einen zweiten Mischer 35, einen Sende-Endverstärker oder Sende-Endstufe 37 und eine Sendeantenne 39 und in ihrem Empfangszweig 22 jeweils einen ersten Mischer 45, einen zweiten Mischer 41, einen Empfangsverstärker 47 und eine Empfangsantenne 49 auf.

Die Verzögerungsleitungen 33a, 33b, 33c, 33d, 33e bzw. 43a, 43b, 43c, 43d, 43e im jeweiligen Antennen-Netzwerk 11, 12, 13, 14, 15 weisen jedoch verschiedene Längen auf. Die Längen der Verzögerungsleitungen sind so vorgesehen, daß in der Mittenstellung oder einer anderen definierten Stellung des Antennen-Diagramms einer Antenne bzw. eines Antennen-Netzwerks 11, 12, 13, 14, 15 die in den Verzögerungsleitungen bewirkten Phasenlagen sich relativ zueinander um ein Vielfaches der Wellenlänge unterscheiden. So weist das Antennen-Netzwerk 12 in seinem Sendezweig 21 eine Verzögerungsleitung 33b und in seinem Empfangszweig 22 eine Verzögerungsleitung 43b auf. Analog sind im Antennen-Netzwerk 13 die Verzögerungsleitungen 33c bzw. 43c, im Antennen-Netzwerk 14 die Verzögerungsleitungen 33d bzw. 43d und im Antennen-Netzwerk 15 die Verzögerungsleitungen 33e bzw. 43e vorgesehen. Dabei sind die Verzögerungsleitungen 33b und 43b so beschaffen, daß in ihnen eine Phasenverschiebung auftritt, die sich um mindestens eine Wellenlänge von der in den Verzögerungsleitungen 33a bzw. 43a auftretenden Phasenverschiebungen unterscheidet. Im Vergleich zu den in der Verzögerungsleitung 33a oder 43a auftretenden Phasenverschiebungen tritt in den Verzögerungsleitungen 33c bzw. 43c eine um die mindestens zweifache Wellenlänge größere Phasenverschiebung, in den Verzögerungsleitungen 33d bzw. 43d eine um die mindestens dreifache Wellenlänge größere Phasenverschiebung und in den Verzögerungsleitungen 33e bzw. 43e eine um die mindestens vierfache Wellenlänge größere Phasenverschiebung auf. Durch die in den Verzögerungsleitungen der verschiedenen Antennen-Netzwerke 11, 12, 13, 14, 15 auftretenden, voneinander unterschiedlichen Phasenverzögerungen wird erreicht, daß das jeweilige Antennen-Diagramm der Sende-Antennen 39 bzw. der Empfangs-Antennen 49 in einem bestimmten Winkel zu einer Referenz- oder Nullstellung ausgerichtet ist, so daß die Abstrahlung immer in horizontaler Richtung erfolgt. Wegen der relativ großen Entfernung der Gegenstelle im Vergleich zu den Höhenunterschieden der jeweils kommunizierenden Flugzeuge ist eine Korrektur aufgrund unterschiedlicher Höhen der Flugzeuge nicht erforderlich. Dabei wird unter der horizontalen Richtung eine Richtung verstanden, die parallel zur Erdoberfläche verläuft. Die Ausrichtung bzw. Veränderung der Antennen-Diagramme erfolgt durch die vektorielle Addition der einzelnen Signale jeder SendeAntenne 39 bzw. jeder Empfangs-Antenne 49, so daß sich in entsprechender Weise die SignalPegel der verschiedenen Antennen-Netzwerke 11, 12, 13, 14, 15 beim Empfang bzw. Senden in einer bestimmten Sende- bzw. Empfangs-Richtung vektoriell auf-addieren. Da die Phasenverschiebung in den verschiedenen Antennen-Netzwerken 11, 12, 13, 14, 15 durch die unterschiedlich langen Verzögerungsleitungen 33a, 33b, 33c, 33d, 33e bzw. 43a, 43b, 43c, 43d, 43e im Zusammenwirken mit der vom ersten Oszillator 8 erzeugten Speisefrequenzen bewirkt wird, kann durch die Veränderung dieser Speisefrequenzen des ersten Oszillators 8, die über den jeweils ersten Mischer 31 mit dem vom Modulator 5 kommenden Signal überlagert werden, die Ausbildung der Hauptstrahlrichtung der Antenne in einer definierten Richtung bewirkt werden. Diese Richtung ist die Richtung zum Flugzeug, das die zu sendenden Nutzdaten bzw. Signale empfangen soll.

Bei der Veränderung der relativen Lage der beiden miteinander kommunizierenden Flugzeuge aufgrund von Flugmanövern wird der sich jeweils ergebende Sollwinkel der Antennen-Hauptstrahlrichtung durch die Systemsteuerung 3 oder durch ein diesem zugeordneten System ermittelt und daraus die Frequenz des ersten Oszillators 8 so verändert, daß eine Ausrichtung der Antennen-Hauptstrahlrichtung in der durch den Sollwinkel gegebenen Sollrichtung bewirkt wird. Der Sollwinkel wird dabei vorzugsweise durch das Flugzeug-Referenzsystem, z.B. das Inertialsystem, ermittelt und mit dem Azimuthwinkel zur Gegenstelle in den Elevationswinkel umgerechnet.

Der zweite Oszillator 9 im Sendeteil 21 bewirkt, daß das aus der jeweiligen Verzögerungsleitung 33a, 33b, 33c, 33d, 33e kommende Signal letztendlich auf die konstante Sende-Übertragungsfrequenz umgesetzt wird. Die vom ersten Oszillator 8 über den jeweils ersten Mischer 31 zur Ausrichtung der jeweiligen Antennen-Diagramme eingebrachte Frequenz-Abweichung wird also durch die Subtraktion einer gleichen Frequenz-Abweichung durch den zweiten Oszillator 9 und den jeweils zweiten Mischer 35 eliminiert. Auf diese Weise senden die jeweiligen Sende-Antennen 39 die betreffenden Daten mit derselben Übertragungsfrequenz, unabhängig von der Ausrichtung der zu den jeweiligen Sende-Antennen 39 gehörenden Antennen-Diagramme. Dabei bestimmt die vom zweiten Oszillator 9 eingebrachte Grundfrequenz im wesentlichen die Sende-Übertragungsfrequenz der Sende-Antennen 39, da die Frequenz des zweiten Oszillators 9 groß gegenüber der Frequenz des ersten Oszillators 8 und der Frequenz des vom Modulator 5 kommenden Signals 23 ist. Bei der Mischung der entsprechenden Signale durch die Mischer 31, 35 im Sendeteil 21 sind die Schalter 8b, 9b so einzustellen, daß die Signale des ersten Oszillators 8 zu dem zugeordneten ersten Mischer 31 bzw. die Signale des zweiten Oszillators 9 zu dem jeweils zugeschalteten zweiten Mischer 35 gelangen.

Im Empfangsbetrieb findet eine Überlagerung der im jeweiligen Empfangsteil 22 auftretenden Empfangssignale zum einen über den zweiten Oszillator 9 und des diesem jeweils zugeordneten ersten Mischer 45 sowie über den ersten Oszillator 8 in Verbindung mit dem diesen zugeordneten zweiten Mischer 41 statt. Hierzu sind die Schalter 8b, 9b so einzustellen, daß die Signale des ersten Oszillators 8 zu den zugeordneten zweiten Mischern 41 bzw. die Signale des zweiten Oszillators 9 zu den jeweils zugeschalteten ersten Mischern 45 gelangen. Die Wirkung der in die jeweiligen Empfangszweige 22 über den ersten 8 und zweiten Oszillator 9 eingebrachten Phasenverschiebungen ist umgekehrt zu der in den jeweiligen Sendezweigen 21 vorgesehenen Wirkungsweise. Das von der Empfangs-Antenne 49 kommende und vom Empfangsverstärker 47 verstärkte Signal wird mittels des zweiten Oszillators 9 bei einer entsprechenden Stellung des Schalters 9b und mittels des jeweiligen ersten Mischers 45 mit einem Signal überlagert, das sich aus einer Grundfrequenz und einer für die Diagramm-Schwenkung erforderlichen variablen Frequenz bildet. Dadurch entsteht ein Signal mit einer Empfangs-Ausrichtungsfrequenz, das durch den zweiten Mischer 41 auf eine Zwischen-Frequenz gebracht wird. Das Signal mit der Zwischen-Frequenz wird über die Leitung 24 dem Demodulator 6 zugeführt. Durch die vektorielle Addition der nach der zweimaligen Mischung erhaltenen Empfangssignale 24 entsteht wie beim Sendefall durch unterschiedliche Phasenverschiebung die Diagrammschwenkung. Von den Empfangs-Antennen 49 aus gesehen werden die Signale hinter den jeweiligen ersten Mischern 45 über die Verzögerungsleitungen 43a, 43b, 43c, 43d, 43e geführt, um die durch diese Verzögerungsleitungen entstehende Phasenverzögerung in eine Diagramm-Änderung umzuwandeln, die den Empfang von Signalen der Gegenstelle aus der horizontalen Richtung bewerkstelligen, d.h. aus einer im wesentlichen parallel zur Erdoberfläche verlaufenden Richtung. Wie für den Sendefall wird durch die zweimalige Mischung im ersten Mischer 45 und im zweiten Mischer 41 die Empfangsfrequenz auf die in der Leitung 24 vorliegende konstante Zwischen-Frequenz umgesetzt und dem Demodulator 6 zugeführt.

Die Systemsteuerung 3 berechnet den Elevationswinkel aus den Lagewinkeln, d.h. den Roll-, Nick- und Azimuth-Winkeln, und setzt diese in die erforderliche Frequenzablage zur Erzeugung der zusammen mit den Verzögerungsleitungen 33a, 33b, 33c, 33d, 33e bzw. 43a, 43b, 43c, 43d, 43e bewirkten Phasenverschiebungen bei der ebenfalls bewirkten Sende- bzw. Empfangs-Ausrichtungs-frequenz um, indem sie die Ansteuersignale für den ersten Oszillator 8 bzw. den zweiten Oszillator 9 erzeugt. Die Phasenverschiebungen, die zwischen den Antennen-Netzwerken auftreten, sind so vorgesehen, daß sich für das Senden bzw. das Empfangen eine Antennen-Hauptstrahlrichtung der Ausrichtungs-Anordnung 1 ergibt, die einen Sollwinkel relativ zu einer flugzeugfesten Bezugsachse hat, d.h. bei jeder Fluglage zur Gegenstelle ausgerichtet ist. Die dazu in jedem Antennen-Netzwerk vorzusehende Phasenverschiebung hängt dabei von den Abständen zwischen den jeweiligen Sende 39 - bzw. den jeweiligen Empfangs 49 - Antennen der Antennen-Netzwerke 11, 12, 13, 14, 15 ab. Diese sind vorzugsweise gleich groß. Sind diese unterschiedlich, ermitteln sich die erforderlichen Phasenlagen zur Erzeugung oder Bildung und Ausrichtung der Antennen-Hauptstrahlrichtung nach bekannten Algorithmen.

Durch die zweiten Mischer 35 im jeweiligen Sendezweig 21 und die ersten Mischer 45 im jeweiligen Empfangszweig 22 wird erreicht, daß die End-Frequenz oder Übertragungs-Frequenz konstant bleibt, auch wenn sich die Ausrichtung der Antennen-Hauptstrahlrichtung ändert. In der Figur 2 ist beispielhaft eine Antennen-Hauptstrahlrichtung 70 dargestellt. Mit Hilfe der beschriebenen Vorrichtung kann diese in andere Schwenkpositionen 71, 72, 73, 74, 75, 76 bewegt werden.

Weiterhin ist die Systemsteuerung 3 dazu vorgesehen, die Steuersignale zur Umschaltung von Senden auf Empfangen und umgekehrt sowie Ein- und Ausschaltsignale für Verstärkerbausteine (nicht gezeigt) zu erzeugen. Außerdem kann vorgesehen sein, daß die Systemsteuerung 3 die Sende- bzw. Empfangs-Frequenzwahl durch Festlegung bzw. Veränderung der vom zweiten Oszillator 9 erzeugten Grundfrequenz steuert.

Mit Hilfe der Schalter 8b bzw. 9b wird zwischen den Betriebsarten Senden und Empfangen umgeschaltet. Alternativ dazu kann jedoch, wenn für Senden und Empfangen unterschiedliche Frequenen benutzt werden (frequency diversity) auch ein paralleles Senden und Empfangen vorgesehen sein. Dabei können dann zwei erste 8 bzw. zweite 9 Oszillatoren vorgesehen sein.

Der Modulator 5 und der Demodulator 6 kann die zu sendenden bzw. empfangenen Daten für alle gebräuchlichen Modulationsarten, wie beispielsweise AM (Amplituden-Modulation), FM (Frequenz-Modulation), PM (Phasen-Modulation) oder Spread Spectrum, umsetzen.

Die gesamte Schaltung der Antennen-Netzwerke 11, 12, 13, 14, 15, möglicherweise auch einschließlich der Antennen 39, 49 ist zweckmäßigerweise auf einer gemeinsamen oder wenigstens pro Sende- oder Empfangszweig gemeinsamen Leiterplatte 80 (Figur 3) untergebracht, die als Multilayer ausgeführt sein kann. Weiterhin können auch die Sende-Antennen 39 und Empfangs-Antennen 49 auf dieser gemeinsamen Platte untergebracht sein, wobei die Antennen dann z.B. Patch- oder Schlitzantennen sein können und die aktiven Bauteile in SMD- oder Chip-Technik ausgeführt sind.

Dadurch, daß für jede Antenne ein Sende- bzw. Empfangs- Netzwerk und/oder Vorverstärkereingangsstufe vorhanden ist, ist die Ausfallsicherheit der Ausrichtungsanordnung 1 hoch. Vor allem wird diese mit geringem funktionalem Geräte-Aufwand erreicht.

Durch das zweimalige Mischen der Abstrahlungs- bzw. Empfangsfrequenz mit den durch den ersten 8 und zweiten Oszillator 9 erzeugten Signale wird erreicht, daß die Phasenverschiebung in einem leicht beherrschbaren tieferen Frequenzbereich und somit bei geringerer Leistung erfolgt. Da sich die Antennen-Netzwerke 11, 12, 13, 14, 15 direkt am Einspeisepunkt der jeweiligen Sende- 39 bzw. Empfangs- 49 Antenne befinden, sind die Zuleitungen äußerst kurz und somit für Phasenänderungen unempfindlich und praktisch dämpfungsfrei. Ein weiterer Vorteil besteht darin, daß für die Sendezweige 21 keine teueren Endstufen mit hoher Leistung benötigt werden, sondern nur eine Anzahl kleiner, parallel geschalteter und preiswerter Verstärkerbausteine verwendet werden. Durch diese Parallelschaltung von mehreren Antennen-Netzwerken wird die Ausfallsicherheit erhöht. Dadurch können mit geringem Aufwand die herrschenden Anforderungen leicht erreicht werden.

In einer weiteren Ausführungsform können die Sende- 39 und Empfangs-Antennen 49 Teile der Flugzeugstruktur sein. Bei Flugzeugen ergibt sich durch diese Anordnung insbesondere der Vorteil, daß sich der Radar-Rückstreu-querschnitt und die aerodynamischen Verhältnisse nicht oder nur verhältnismäßig gering verändern.

In einer weiteren Ausführungsform kann jedes Antennenfeld der Antennen-Netzwerke 11, 12, 13, 14, 15 für den Sende- (21) und den Empfangszweig (22) auch mit nur einem Antennenfeld realisiert sein. Einem solchen Antennenfeld müßte dann je Antenne ein entsprechender Umschalter oder ein Zirkulator zugeordnet sein, um diese Antennen für den Fall des Sendens die entsprechenden Funktionen des Sendezweigs 21 und für den Fall des Empfangs die entsprechenden Funktionen des Empfangszweigs 22 zuzuordnen.

Die Antennen-Netzwerke oder-Baugruppen 11, 12, 13, 14, 15 können in Flugzeug-Strukturteilen integriert sein.

## Patentansprüche

1. Einrichtung zur Erzeugung eines Antennendiagramms zum Zwecke einer Breitband-Datenübertragung zwischen Luftfahrzeugen auf einer vorgegebenen Übertragungsfrequenz und zur Nachführung des Antennendiagramms in Elevationsrichtung bei Flugmanövem, enthaltend
a) eine Array-Antenne, die aus mehreren Antennen (39, 49) mit zugeordneten, jeweils einen Sende- und Empfangszweig (21, 22) enthaltenden Speisenetzwerken (11, 12, 13, 14, 15) gebildet ist,
b) eine Oszillatoranordnung mit einem ersten Oszillator zur Erzeugung einer bezüglich einer vorgegebenen Mittenfrequenz um eine vorgegebene erste Frequenz-Abweichung verstellbaren Ausrichtungsfrequenz in einem im Vergleich zur Übertragungsfrequenz tieferen Frequenzbereich, und einem zweiten Oszillator zur Erzeugung der Übertragungsfrequenz für die Datenübertragung,
c) jeweils in den Speisenetzwerken (11, 12, 13, 14, 15) vorgesehene Mischeranordnungen (31, 35, 41, 45) zum Mischen von durch die Oszillatoranordnung (8, 9) erzeugten, die erste Frequenzabweichung enthaltenden Signalen mit von der Oszillatoranordnung (8, 9) erzeugten und mittels Verzögerungsleitungsanordnungen (33a, 43a, 33b, 43b, 33c, 43c, 33d, 43d, 33e, 43e) im Sinne der gewünschten Nachführung des Antennendiagramms jeweils phasenverzögerten und eine die erste Frequenzabweichung kompensierende zweite Frequenzabweichung enthaltenden Signalen,
**dadurch gekennzeichnet**
d) dass die in den Speisenetzwerken (11, 12, 13, 14, 15) vorgesehenen Mischeranordnungen (31, 35, 41, 45) jeweils in den Zuleitungen zu den einzelnen Antennen in Signalverarbeitungsrichtung hintereinander einen ersten Mischer (31, 45) und einen zweiten Mischer (35, 41) enthalten, und die Verzögerungsleitungsanordnungen (33a, 43a, 33b, 43b, 33c, 43c, 33d, 43d, 33e, 43e) jeweils zwischen dem ersten Mischer (31, 45) und dem zweiten Mischer (35, 41) eines jeden Speisenetzwerks (11, 12, 13, 14, 15) vorgesehene Verzögerungsleitungen (33a, 43a, 33b, 43b, 33c, 43c, 33d, 43d, 33e, 43e) zur Verzögerung der tieferen Ausrichtungsfrequenz des ersten Oszillators (8) enthalten, die sich für benachbarte Antennen um mindestens eine oder um jeweils ein Vielfaches einer Wellenlänge bei der vorgegebenen Mittenfrequenz des ersten Oszillators (8) unterscheiden,
e) dass der zweite Oszillator (9) die höhere Übertragungsfrequenz mit der die in der niedrigeren Ausrichtungsfrequenz enthaltenen ersten Frequenzabweichung kompensierenden zweiten Frequenzabweichung erzeugt, und
f) dass eine Steuereinrichtung (3) zur Erzeugung eines aus den Lagewinkeln des Flugzeugs berechneten Steuersignals für die Nachführung des Antennendiagramms vorgesehen ist, und
g) dass der erste Oszillator (8) im Sendezweig (21) mit dem ersten Mischer (31) und im Empfangszweig mit dem zweiten Mischer (41 ) gekoppelt ist und der zweite Oszillator (9) im Sendezweig (21) mit dem zweiten Mischer (35) und im Empfangszweig (22) mit dem ersten Mischer (45) gekoppelt ist.

2. Einrichtung nach Anspruch 1, **dadurch gekennzeichnet, dass** die Antennen (39, 49) des Sendezweigs (21) und des Empfangszweigs (22) durch je eine gemeinsame Antenne ersetzt sind, die mit den anderen Speisenetzwerken (11, 12, 13, 14, 15) durch einen Schalter oder einen Zirkulator verbunden ist.

3. Einrichtung nach Anspruch 1 oder 2, **dadurch gekennzeichnet, dass** die Speisenetzwerke (11, 12, 13, 14, 15) zwei Einheiten durch die Integration der Sendezweige (21) und der Empfangszweige (22) auf insgesamt zwei Leiterplatten bilden.

4. Einrichtung nach Anspruch 1 oder 2, **dadurch gekennzeichnet, dass** die Speisenetzwerke (11, 12, 13, 14, 15) eine einzige Einheit durch die Integration auf einer Leiterplatte bilden.

5. Einrichtung nach einem der vorhergehenden Ansprüche, **dadurch gekennzeichnet, dass** die Antennennetzwerke (11, 12, 13, 14, 15) in Flugzeug-Strukturteilen integriert sind.

## Claims

1. Device for generating an antenna diagram for the purpose of a broadband data transmission between aircraft on a specified transmission frequency and for tracking the antenna diagram in the elevation direction during flight manoeuvres, comprising
a) an array antenna that is formed from a plurality of antennae (39, 49) having assigned feed networks (11, 12, 13, 14, 15) each comprising a transmitting and receiving branch (21, 22),
b) an oscillator arrangement comprising a first oscillator for generating an alignment frequency that is adjustable with respect to a specified centre frequency by a specified first frequency deviation in a lower frequency range compared with the transmission frequency and a second oscillator for generating the transmission frequency for the data transmission,
c) mixer arrangements (31, 35, 41, 45) provided in each of the feed networks (11, 12, 13, 14, 15) for mixing signals generated by the oscillator arrangement (8, 9) and including the first frequency deviation with signals generated by the oscillator arrangement (8, 9), phase-delayed in each case by means of delay-line arrangements (33a, 43a, 33b, 43b, 33c, 43c, 33d, 43d, 33e, 43e) for the purpose of the desired tracking of the antenna diagram and including a second frequency deviation that compensates for the first frequency deviation,
**characterized in that**
d) the mixer arrangements (31, 35, 41, 45) provided in the feed networks (11, 12, 13, 14, 15) each comprise, in the feed lines to the individual antennae, a first mixer (31, 45) and a second mixer (35, 41) one downstream of the other in the signal-processing direction and the delay-line arrangements (33a, 43a, 33b, 43b, 33c, 43c, 33d, 43d, 33e, 43e) each comprise delay lines (33a, 43a, 33b, 43b, 33c, 43c, 33d, 43d, 33e, 43e), provided between the first mixer (31, 45) and the second mixer (35, 41) of each feed network (11, 12, 13, 14, 15), for delaying the lower alignment frequency of the first oscillator (8), which delay lines differ for adjacent antennae by at least one or by in each case a multiple of one wavelength for the specified centre frequency of the first oscillator (8),
e) the second oscillator (9) generates the higher transmission frequency with the second frequency deviation that compensates for the first frequency deviation contained in the lower alignment frequency, and
f) a control device (3) is provided for generating a control signal, calculated from the orientation angles of the aircraft, for tracking the antenna diagram, and
g) the first oscillator (8) is coupled to the first mixer (31) in the transmitting branch (21) and to the second mixer (41) in the receiving branch and the second oscillator (9) is coupled to the second mixer 35) in the transmitting branch (21) and to the first mixer (45) in the receiving branch (22).

2. Device according to Claim 1, **characterized in that** the antennae (39, 49) of the transmitting branch 21) and of the receiving branch (22) are replaced in each case by a common antenna that is connected to the other feed networks (11, 12, 13, 14, 15) by a switch or a circulator.

3. Device according to Claim 1 or 2, **characterized in that** the feed networks (11, 12, 13, 14, 15) form two units as a result of integration of the transmitting branches (21) and the receiving branches (22) on a total of two printed circuit boards.

4. Device according to Claim 1 or 2, **characterized in that** the feed networks (11, 12, 13, 14, 15) form a single unit as a result of integration on a printed circuit board.

5. Device according to any one of the preceding claims, **characterized in that** the antenna networks (11, 12, 13, 14, 15) are integrated in aircraft structural parts.

## Revendications

1. Dispositif pour générer un diagramme d'antenne en vue d'une transmission de données à large bande entre des aéronefs sur une fréquence de transmission prédéfinie et pour poursuivre le diagramme d'antenne dans la direction d'élévation lors de manoeuvres en vol, comprenant
a) une antenne réseau, formée de plusieurs antennes (39, 49) ayant des réseaux d'alimentation associés (11, 12, 13, 14, 15), comportant chacun une branche émettrice et une branche réceptrice (21, 22),
b) un agencement d'oscillateurs présentant un premier oscillateur pour générer une fréquence d'alignement, pouvant être décalée d'un premier écart de fréquence prédéfini par rapport à une fréquence centrale prédéfinie, dans un domaine de fréquences plus bas en comparaison de la fréquence de transmission, et un second oscillateur pour générer la fréquence de transmission pour la transmission de données,
c) des agencements de mélangeurs (31, 35, 41, 45) respectivement prévus dans les réseaux d'alimentation (11, 12, 13, 14, 15) pour le mélange de signaux générés par l'agencement d'oscillateurs (8, 9), et comportant le premier écart de fréquence, avec des signaux générés par l'agencement d'oscillateurs (8, 9), déphasés chacun au moyen d'agencements de lignes à retard (33a, 43a, 33b, 43b, 33c, 43c, 33d, 43d, 33e, 43e) dans le sens de la poursuite souhaitée du diagramme d'antenne, et comportant un second écart de fréquence compensant le premier écart de fréquence,
caractérisé en ce
d) que les agencements de mélangeurs (31, 35, 41, 45) prévus dans les réseaux d'alimentation (11, 12, 13, 14, 15) comportent chacun, dans les lignes d'arrivée aux antennes individuelles, les uns derrière les autres dans la direction de traitement des signaux, un premier mélangeur (31, 45) et un second mélangeur (35, 41), et les agencements de lignes à retard (33a, 43a, 33b, 43b, 33c, 43c, 33d, 43d, 33e, 43e) comportent des lignes à retard (33a, 43a, 33b, 43b, 33c, 43c, 33d, 43d, 33e, 43e) prévues chacune entre le premier mélangeur (31, 45) et le second mélangeur (35, 41) de l'un des réseaux d'alimentation (11, 12, 13, 14, 15) pour retarder la fréquence d'alignement plus basse du premier oscillateur (8), qui diffère pour des antennes voisines d'au moins une longueur d'onde ou à chaque fois d'un multiple d'une longueur d'onde pour la fréquence centrale prédéfinie du premier oscillateur (8),
e) que le second oscillateur (9) génère la fréquence de transmission plus haute présentant le second écart de fréquence compensant le premier écart de fréquence contenu dans la fréquence d'alignement plus basse,
f) qu'un dispositif de commande (3) est prévu pour générer un signal de commande, calculé à partir des angles de position de l'avion, pour la poursuite du diagramme d'antenne, et
g) que le premier oscillateur (8) est couplé dans la branche émettrice (21) au premier mélangeur (31) et dans la branche réceptrice au second mélangeur (41), et le second oscillateur (9) est couplé dans la branche émettrice (21) au second mélangeur (35) et dans la branche réceptrice (22) au premier mélangeur (45).

2. Dispositif suivant la revendication 1, **caractérisé en ce que** les antennes (39, 49) de la branche émettrice (21) et de la branche réceptrice (22) sont remplacées chacune par une antenne commune, reliée aux autres réseaux d'alimentation (11, 12, 13, 14, 15) par un interrupteur ou un circulateùr.

3. Dispositif suivant l'une des revendications 1 et 2, **caractérisé en ce que** les réseaux d'alimentation (11, 12, 13, 14, 15) forment deux unités par l'intégration des branches émettrices (21) et des branches réceptrices (22) sur deux plaquettes de circuits imprimés au total.

4. Dispositif suivant l'une des revendications 1 et 2, **caractérisé en ce que** les réseaux d'alimentation (11, 12, 13, 14, 15) forment une unité unique par l'intégration sur une plaquette de circuits imprimés.

5. Dispositif suivant l'une des revendications précédentes, **caractérisé en ce que** les réseaux d'antennes (11, 12, 13, 14, 15) sont intégrés dans des parties structurales d'avion.
